# EUROPÄISCHE PATENTSCHRIFT

(11) **EP 0 757 134 B1**
(45) Veröffentlichungstag und Bekanntmachung des Hinweises auf die Patenterteilung: **02.02.2000**
(21) Anmeldenummer: 96110944.4
(22) Anmeldetag: 06.07.1996
(51) Int. Cl.: E03C 1/042

(54) **Mischbatterie**
Outlet device
Dispositif d'écoulement

(30) Priorität: 31.07.1995 DE 19527985
(43) Veröffentlichungstag der Anmeldung: 05.02.1997
(73) Patentinhaber: FRIEDRICH GROHE AKTIENGESELLSCHAFT, D-58675 Hemer (DE)
(72) Erfinder: Gnauert, Werner, 58640 Iserlohn (DE)

(56) Entgegenhaltungen:
- EP-A- 0 301 150
- DE-A- 1 784 504
- DE-A- 2 346 362
- DE-A- 3 428 288
- FR-A- 2 452 659

## Beschreibung

Die Erfindung betrifft eine Mischbatterie für Kalt- und Warmwasser, insbesondere für den Sanitärbereich, mit einem Batteriekörper, der mit Hohlansätzen zur Abdeckung der Anschlußstellen für die Versorgungsleitungen versehen ist, wobei jeweils ein in der zugehörigen Versorgungsleitung angeordneter, aus der Gebäudewand vorstehender Stutzen vorgesehen ist, über welche der Batteriekörper mit Hohlansätzen bei der Installation überschiebbar ist, derart, daß jeder Stutzen von einer Zylinderführung gedichtet und axial beweglich aufgenommen und der Batteriekörper an den durch den Batteriekörper verdeckten Stutzen in der Stecklage fixierbar ist.
Eine derartige Mischbatterie ist aus der deutschen Offenlegungsschrift 17 84 504 bekannt. Bei dieser Ausbildung sind Anschlußnippel vorgesehen, die jeweils mit einem kolbenartigen, zwei O-Ringe tragenden Vorderteil in der Zylinderführung eines Hohlansatzes axial verschiebbar aufgenommen sind. Hierbei kann es jedoch bei der Anmontage der Mischbatterie zu Schwierigkeiten kommen, wenn die Anschlußleitungen in der Gebäudewand Schiefstellungen aufweisen bzw. die Anschlußstücke nicht rechtwinklig aus der Gebäudewand herausgeführt sind.

Ferner war aus der FR-A-2 452 659 eine Mischbatterie vorbekannt, bei der das Batteriegehäuse an der von der Wand abgelegenen Seite zu beiden Seiten jeweils eine verschließbare Öffnung aufweist, die als Zugang zu einer Mittenabstandseinstelleinrichtung für die Anschlußrohrstutzen dient. Hierbei ist jeweils eine Platte mit kreisförmigem Querschnitt drehbar und gedichtet im Batteriekörper angeordnet. In jeder der beiden Platten ist ein Anschlußrohrstutzen mit einem Kugelkopf exzentrisch versetzt vorgesehen. Die beiden drehbaren Platten sind dabei jeweils axial festliegend von einem Sprengring im Batteriegehäuse gehalten. Stromabwärts hinter jeder Platte ist ein Vorabsperr- und Justierventil angeordnet, auf dem eine lösbare Abdeckung befestigt ist.
Bei der Installation dieser Mischbatterie sind daher zunächst die beiden Abdeckungen sowie die Vorabsperreinrichtungen aus dem Batteriegehäuse zu entfernen. Erst dann kann die Mischbatterie mit ihrem Gehäuse an die Versorgungsrohrleitungen für Kalt- und Warmwasser angeschlossen werden, wobei die Ausrichtung der Batterie vorzunehmen ist. Abschließend sind dann die beiden Vorabsperreinrichtungen mit den Abdeckungen am Batteriegehäuse wieder anzubringen.

Der Erfindung liegt die Aufgabe zugrunde, die im Oberbegriff des Anspruchs 1 oder 2 angegebene Mischbatterie zu verbessern und so auszubilden, daß insbesondere auch bei winkelmäßigen Fehlstellungen der Anschlußleitungen eine einfache Installation der Mischbatterie ermöglicht wird.

Diese Aufgabe wird erfindungsgemäß mit den Merkmalen des Anspruchs 1 oder Anspruchs 2 gelöst.

Weitere Ausgestaltungen der Erfindung sind in den Ansprüchen 3 bis 14 angegeben.

Mit den erfindungsgemäß vorgeschlagenen Maßnahmen wird insbesondere erreicht, daß einerseits die Einschraubtiefe der Nippel zur Wandoberfläche von der jeweiligen Wandscheibe exakt festgelegt wird, wobei durch die Kugelkopfausbildungen Schiefstellungen der Rohrleitungen ausgeglichen werden, und andererseits ein einfaches Aufschieben des sichtbaren Batteriekörpers auf die an der Gebäudewand installierten und ausgerichteten Wandscheiben gewährleistet wird, wobei in der Stecklage der Batteriekörper an den dann verdeckten Wandscheiben fixiert werden kann.

Ausführungsbeispiele der Erfindung sind in der Zeichnung dargestellt und werden im folgenden näher beschrieben. Es zeigt
- Figur 1: eine Mischbatterie mit zwei Anschlüssen, teilweise geschnitten;
- Figur 2: einen Teil einer anderen Mischbatterie im Schnitt;
- Figur 3: die in Figur 2 gezeigten Mischbatterie in der Schnittebene III.

Der Einfachheit halber sind bei den Ausführungsbeispielen in der Zeichnung gleiche oder entsprechende Elemente mit jeweils gleichen Bezugszeichen versehen.
Die in Figur 1 gezeigte Mischbatterie ist nur zum Teil dargestellt. Sie besteht im wesentlichen aus einem Batteriekörper 1, an dem einerseits mit Abstand zueinander zwei Hohlansätze 11 ausgebildet sind, andererseits ein zum Teil dargestelltes Mischventil 13 zur Erzeugung von Mischwasser befestigt ist.
In den Hohlansätzen 11 ist jeweils eine Zylinderführung 111 ausgebildet, in der eine als Baueinheit ausgebildete Wandscheibe 2 axial verschieblich aufgenommen ist. Die Wandscheibe 2 trägt dabei an der Mantelfläche 23 einen Dichtring 22, der mit der Wandung der Zylinderführung 111 dichtend zusammenwirkt. Außerdem ist an der Mantelfläche 23 ein Konus 231 ausgebildet, der jeweils in der Stecklage mit einer im Hohlansatz 11 angeordneten Radialschraube 112 zusammenwirkt, wobei die Radialschraube 112 mit einer entsprechend konischen Stirnfläche 1121 versehen ist, so daß von der Radialschraube 112 die Wandscheibe 2 in der Stecklage im Hohlansatz 11 sicher gehalten ist.

Die Wandscheibe 2 ist becherförmig ausgebildet, wobei im Boden 21 exzentrisch zur Mittelachse 20 eine Öffnung in Form einer Kugelpfanne 211 ausgebildet ist. Im Bereich der Kugelpfanne 211 ist außerdem im Boden 21 ein Dichtring 2111 angeordnet.
In der Kugelpfanne 211 ist ein Nippel 3 mit einem Kugelkopf 31 eingelagert. Der Nippel 3 trägt am stromaufwärts gelegenen Endbereich ein Gewinde 32, mit dem er in die Versorgungsleitung (in der Zeichnung nicht dargestellt) einschraubbar ist.
Zur dichten Halterung des Kugelkopfes 31 in der Wandscheibe 2 ist an der stromabwärts liegenden Seite des Bodens 31 ein Druckstück 4 angelagert, in dem ebenfalls eine Kugelpfanne 41 ausgebildet ist. Die Trennebene zwischen Druckstück 4 und dem Boden 21 befindet sich hierbei auf dem Äquator des Kugelkopfes 31. Zur Anpressung der Mantelfläche des Kugelkopfes 31 an den im Boden 21 angeordneten Dichtring 2111 ist eine Ringschraube 42 mittels Gewinde 24 in der Wandscheibe 2 angeordnet, die über das Druckstück 4 und die Kugelpfanne 41 auf den Kugelkopf 31 einwirkt. Alternativ kann auch das Druckstück konzentrisch zur Kugelpfanne angeordnet werden und mittels eines Außengewindes in der Wandscheibe direkt einschraubbar ausgebildet sein.

Die Wandscheibe 2 mit dem eingesetzten Nippel 3 wird zweckmäßig werksseitig als Baueinheit zusammengefügt, so daß am Installationsort der Mischbatterie zunächst jeweils eine Wandscheibe 2 mit einer Kalt- und Warmwasserversorgungsleitung verbunden wird. Hierbei kann zunächst der Nippel 3 mit dem Gewinde 32 nach dem Aufbringen von Hanf und Kitt in das jeweilige Rohrleitungsendstück eingeschraubt werden. Dabei sind in einer zentralen Durchgangsöffnung 33 Kantflächen 34 für den Ansatz eines Innensechskantschlüssels ausgebildet. Beide Nippel 3 werden zunächst soweit in die Endstücke der Rohrleitungen eingeschraubt, bis die Wandscheiben 2 mit ihrer der Gebäudewand zugekehrte Stirnseite mit einem in ihr angeordneten gummielastischen Ring 25 an der Gebäudewand leicht anliegen. Anschließend werden die Wandscheiben 2 soweit zu den Nippeln 3 verdreht, bis ein entsprechendes Stichmaß der Hohlansätze 11 des Batteriekörpers 1 erreicht ist. Danach werden die Nippel 3 weiter in die Endstücke der Rohrleitungen eingeschraubt, bis die Wandscheiben 2 mit den Ringen 25 gedichtet gegen die Gebäudewand gedrückt werden.
Nunmehr kann der Batteriekörper 1 mit den Hohlansätzen 11 und den Zylinderführungen 111 gedichtet auf die Mantelflächen 23 der Wandscheiben 2 aufgeschoben werden. Zur Fixierung in der Stecklage werden hiernach die Radialschrauben 112 eingeschraubt, bis sie jeweils mit ihrer konischen Stirnfläche 1121 an dem Konus 231 anliegen und der Batteriekörper 1 in der Stecklage gesichert ist. Nunmehr kann durch die Durchgangsöffnungen 33 der Nippel 3 Kalt- und Warmwasser über Wasserführungskanäle 12 dem Mischventil 13 zugeführt werden.

In dem in Figur 2 und 3 gezeigten Ausführungsbeispiel ist eine andere Ausbildung der Wandscheibe 2' mit dem Nippel 3' dargestellt. Die Wandscheibe 2' weist eine von der stromaufwärts gelegenen Stirnseite zugängliche Kugelpfanne 211 auf, in die der Nippel 3' mit einer Kugelzone 31' eingelagert ist. In einer Ringnut ist ein Dichtungsring 2111 auf dem Äquator der Kugelzone 31' angeordnet, wobei der Nippel 3' mit der Kugelzone 31' von einer an der stromaufwärts gelegenen Stirnseite vorgesehenen Ringschraube 42 in der Kugelpfanne 211 gehalten ist. Mit dieser Anordnung der Ringschraube 42 wird bei einem Abmontieren des Batteriekörpers 1 weitgehend ausgeschlossen, daß die Ringschraube 42 versehentlich gelöst wird. Außerdem ist die Ringschraube 42 versenkt in der Wandscheibe 2' angeordnet, so daß eine einwandfreie Abdichtung mit dem gummielastischen Ring 25 zur Gebäudewand gewährleistet ist.
Die Wandscheibe 2' ist ebenfalls mit einem Dichtring 22 in der Zylinderführung 111 des Hohlansatzes 11 des Batteriekörpers 1 gedichtet angeordnet. Damit Unebenheiten der Gebäudewand ausgeglichen werden können, ist im Mantelbereich des Dichtrings 22 eine ballige Führungsfläche 232 vorgesehen, während im übrigen Bereich ein entsprechend großes Spiel zwischen der Zylinderführung 111 und der Mantelfläche 23 vorgesehen ist. Zur Drehausrichtung ist an der stromabwärts gelegenen Stirnseite der Wandscheibe 2' eine Sechskantöffnung 26 für den Einsatz eines Innensechskantschlüssels vorgesehen. An der Mantelfläche 23 ist eine umlaufende Ringnut 231' ausgebildet, in die zur Fixierung des Batteriekörpers 1 in der Stecklage die Radialschraube 112 eindrehbar ist.

Der Nippel 3' trägt stromabwärts hinter der Kugelzone 31' einen Fortsatz 35, der in den Batteriekörper 1 geringfügig hineinragt. Am Außenmantel trägt der Fortsatz 35 Schlüsselflächen 34', an die ein Werkzeug zum Einschrauben des Nippels 3' in die Versorgungsleitung angesetzt werden kann.
In der Durchgangsöffnung 33 ist eine bekannte Einrichtung 5 zur Fließgeräuschreduzierung angeordnet.
Außerdem ist in einer Schraubhülse 8, die stromabwärts an der Stirnseite in den Nippel 3' einschraubbar ist, ein Filtersieb 6 und ein bekannter Rückflußverhinderer 7 an die Durchflußöffnung 33 des Nippels 3' angeschlossen.
Die Installation der Wandscheibe 2' kann entsprechend der Beschreibung zu dem in Figur 1 angegebenen Ausführungsbeispiel erfolgen.

## Patentansprüche

1. Mischbatterie für Kalt- und Warmwasser, insbesondere für den Sanitärbereich, mit einem Batteriekörper (1), der mit Hohlansätzen (11) zur Abdeckung der Anschlußstellen für die Versorgungsleitungen versehen ist, wobei jeweils ein in der zugehörigen Versorgungsleitung angeordneter, aus der Gebäudewand vorstehender Stutzen vorgesehen ist, über welche der Batteriekörper (1) mit den Hohlansätzen (11) bei der Installation überschiebbar ist, derart, daß jeder Stutzen von einer Zylinderführung (111) gedichtet und axial beweglich aufgenommen und der Batteriekörper (1) an den durch den Batteriekörper (1) verdeckten Stutzen in der Stecklage fixierbar ist, dadurch gekennzeichnet, daß
- in die Zylinderführung (111) jeweils eine Wandscheibe (2) als Stutzen einführbar ist, wobei in der Wandscheibe (2) ein mit der Versorgungsleitung verbindbarer Nippel (3) mit einem Kugelkopf (31) oder einer Kugelzone gedichtet dreh- und verschwenkbar angeordnet ist,
- von der stromabwärts gelegenen Seite eines Bodens (21) der Wandscheibe (2) eine Kugelpfanne (211) mit einem Dichtring (2111) zur Aufnahme des Kugelkopfes (31) oder der Kugelzone des Nippels (3) ausgebildet ist,
- an der stromabwärts gelegenen Seite der Wandscheibe (2) ein Druckstück (4) mit einer entsprechenden Kugelpfanne (41) den Kugelkopf (31) oder die Kugelzone in der Dichtposition hält und der Äquator des Kugelkopfes (31) oder der Kugelzone etwa im Bereich der Trennebene von Boden (21) und Druckstück (4) angeordnet ist.

2. Mischbatterie für Kalt- und Warmwasser, insbesondere für den Sanitärbereich, mit einem Batteriekörper (1), der mit Hohlansätzen (11) zur Abdeckung der Anschlußstellen für die Versorgungsleitungen versehen ist, wobei jeweils ein in der zugehörigen Versorgungsleitung angeordneter, aus der Gebäudewand vorstehender Stutzen vorgesehen ist, über welche der Batteriekörper (1) mit den Hohlansätzen (11) bei der Installation überschiebbar ist, derart, daß jeder Stutzen von einer Zylinderführung (111) gedichtet und axial beweglich aufgenommen und der Batteriekörper (1) an den durch den Batteriekörper (1) verdeckten Stutzen in der Stecklage fixierbar ist, dadurch gekennzeichnet, daß
- in die Zylinderführung (111) jeweils eine Wandscheibe (2') als Stutzen einführbar ist, wobei in der Wandscheibe (2') ein mit der Versorgungsleitung verbindbarer Nippel (3') mit einem Kugelkopf oder einer Kugelzone (31') gedichtet dreh- und verschwenkbar angeordnet ist,
- die Wandscheibe (2') eine von der stromaufwärts gelegenen Stirnseite zugängliche Kugelpfanne (211) zur Aufnahme des Kugelkopfes oder einer Kugelzone (31') des Nippels (3') hat, wobei im Kugelkopf oder in der Kugelzone (31') in einer Ringnut ein Dichtring (2111) vorgesehen ist,
- der Kugelkopf oder die Kugelzone (31') von einer an der stromaufwärts gelegenen Stirnseite vorgesehenen Ringschraube (42) in der Kugelpfanne (211) gehalten ist.

3. Mischbatterie nach Anspruch 1 oder 2, dadurch gekennzeichnet, daß der Nippel (3,3') exzentrisch zur Mantelfläche (23) der Wandscheibe (2,2') angeordnet ist.

4. Mischbatterie nach Anspruch 1 oder 3, dadurch gekennzeichnet, daß das Druckstück (4) von einer Ringschraube (42), die mittels Gewinde (24) in der Wandscheibe (2) gehalten ist, abgestützt und/oder vorgespannt ist.

5. Mischbatterie nach Anspruch 1 oder 3, dadurch gekennzeichnet, daß das Druckstück selbst mit Gewinde in der Wandscheibe gehalten ist.

6. Mischbatterie nach Anspruch 2 oder 3, dadurch gekennzeichnet, daß der Nippel (3') mit einem sich von der Kugelzone (31') in den Batteriekörper (1) erstreckenden Fortsatz (35) versehen ist, an dessen Außenumfang Schlüsselflächen (34') für den Ansatz eines Schlüssels zum Eindrehen in der Versorgungsleitung vorgesehen sind.

7. Mischbatterie nach Anspruch 2 oder 6, dadurch gekennzeichnet, daß die Wandscheibe (2') an der stromabwärts gelegenen Stirnseite eine sackförmige Sechskantöffnung (26) hat, in die ein Innensechskantschlüssel zur Drehausrichtung der Wandscheibe (2') einsetzbar ist.

8. Mischbatterie nach einem der Ansprüche 2, 6 oder 7, dadurch gekennzeichnet, daß die Wandscheibe (2') mit einer balligen Führungsfläche (232) im Bereich des Dichtungsrings (22) versehen ist, so daß auch bei einer Wandungenauigkeit ein Aufstecken des Batteriekörpers (1) ermöglicht ist.

9. Mischbatterie nach wenigstens einem der Ansprüche 1 bis 8, dadurch gekennzeichnet, daß an der Außenmantelfläche der Wandscheibe (2,2') ein Konus (231) oder eine Ringnut (231') vorgesehen ist, in die eine Radialschraube (112) zum Fixieren des Batteriekörpers (1) in der Stecklage einschraubbar ist.

10. Mischbatterie nach wenigstens einem der Ansprüche 1 bis 9, dadurch gekennzeichnet, daß die Wandscheibe (2,2') an der einer Gebäudewand o.dgl. zugekehrten Stirnseite einen gummielastischen Ring (25) zur Abdichtung und/oder Fixierung der Wandscheibe (2,2') an der Wand bei der Installation hat.

11. Mischbatterie nach wenigstens einem der Ansprüche 1 bis 10, dadurch gekennzeichnet, daß die Wandscheibe (2,2') mit dem Nippel (3,3') als Baueinheit ausgebildet ist, die bei der Installation der Mischbatterie als Einheit eingesetzt ist.

12. Mischbatterie nach wenigstens einem der Ansprüche 1 bis 11, dadurch gekennzeichnet, daß in dem Nippel (3,3') eine Einrichtung (5) zur Fließgeräuschreduzierung angeordnet ist.

13. Mischbatterie nach wenigstens einem der Ansprüche 1 bis 12, dadurch gekennzeichnet, daß stromabwärts am Endbereich des Nippels (3,3') ein Filtersieb (6) und/oder ein Rückflußverhinderer (7) angeordnet ist (sind).

14. Mischbatterie nach Anspruch 13, dadurch gekennzeichnet, daß der Rückflußverhinderer (7) und/oder das Filtersieb (6) mit einer Schraubhülse (8) am Nippel (3,3') befestigt ist (sind).

## Claims

1. Mixer tap for hot and cold water, especially for the field of sanitation, having a tap body (1) that is provided with hollow projections (11) for covering the connection positions for the supply pipes, a connection piece being provided that projects from the building wall and is arranged in each associated supply pipe, over which connection pieces the tap body (1) having the hollow projections (11) can be pushed during installation in such a manner that each connection piece is sealed by a cylindrical guide (111) and is received to be axially movable, and the tap body (1) is fixable in the mounted position on the connection pieces which are concealed by the tap body (1), characterised in that
- a wall disk (2) is capable of being inserted as a connection piece into each cylindrical guide (111), there being arranged to rotate and swivel sealingly in the wall disk (2) a nipple (3) having a ball-shaped head (31) or ball-shaped region that is connectable to the supply pipe,
- from the downstream lying face of a base (21) of the wall disk (2) a ball socket (211) having a sealing ring (2111) is formed for receiving the ball-shaped head (31) or ball-shaped region of the nipple (3),
- on the downstream lying face of the wall disk (2) a pressure element (4) having a corresponding ball socket (41) holds the ball-shaped head (31) or the ball-shaped region in the sealing position, and the equator of the ball-shaped head (31) or the ball-shaped region is arranged approximately in the region of the separating plane between the base (21) and the pressure element (4).

2. Mixer tap for hot and cold water, especially for the field of sanitation, having a tap body (1) that is provided with hollow projections (11) for covering the connection positions for the supply pipes, a connection piece being provided that projects from the building wall and is arranged in each associated supply pipe, over which connection pieces the tap body (1) having the hollow projections (11) can be pushed during installation in such a manner that each connection piece is sealed by a cylindrical guide (111) and is received to be axially movable, and the tap body (1) is fixable in the mounted position on the connection pieces which are concealed by the tap body (1), characterised in that
- a wall disk (2') is capable of being inserted as a connection piece into each cylindrical guide (111), there being arranged to rotate and swivel sealingly in the wall disk (2') a nipple (3') having a ball-shaped head or ball-shaped region (31') that is connectable to the supply pipe,
- the wall disk (2') has a ball socket (211), accessible from the upstream lying face, for receiving the ball-shaped head or a ball-shaped region (31') of the nipple (3'), a sealing ring (2111) being provided in an annular groove in the ball-shaped head or in the ball-shaped region (31'),
- the ball-shaped head or the ball-shaped region (31') is held in the ball socket (211) by an eye bolt (42) provided on the upstream lying face.

3. Mixer tap according to claim 1 or claim 2, characterised in that the nipple (3, 3') is arranged eccentrically relative to the outer surface (23) of the wall disk (2, 2').

4. Mixer tap according to claim 1 or claim 3, characterised in that the pressure element (4) is supported and/or prestressed by an eye bolt (42) which is held in the wall disk (2) by means of a thread (24).

5. Mixer tap according to claim 1 or claim 3, characterised in that the pressure element is itself held in the wall disk by a thread.

6. Mixer tap according to claim 2 or claim 3, characterised in that the nipple (3') is provided with a projection (35) that extends from the ball-shaped region (31') into the tap body (1), on the outer periphery of which projection there are provided spanner surfaces (34') for the attachment of a spanner for screwing into the supply pipe.

7. Mixer tap according to claim 2 or claim 6, characterised in that on the downstream lying face the wall disk (2') has a blind hexagonal opening (26), into which an Allen key can be inserted for the rotational alignment of the wall disk (2').

8. Mixer tap according to any one of claims 2, 6 and 7, characterised in that the wall disk (2') is provided with a cambered guiding surface (232) in the region of the sealing ring (22) so that the tap body (1) can be pushed on even when the wall is uneven.

9. Mixer tap according to at least one of claims 1 to 8, characterised in that on the outer surface of the wall disk (2, 2') there is provided a tapered portion (231) or an annular groove (231'), into which a radial screw (112) can be screwed to fix the tap body (1) in the mounted position.

10. Mixer tap according to at least one of claims 1 to 9, characterised in that the wall disk (2, 2') has, on the face facing a building wall or the like, a rubber ring (25) for sealing and/or fixing the wall disk (2, 2') on the wall during installation.

11. Mixer tap according to at least one of claims 1 to 10, characterised in that the wall disk (2, 2') and the nipple (3, 3') are constructed as a component, which is inserted as a unit during installation of the mixer tap.

12. Mixer tap according to at least one of claims 1 to 11, characterised in that a device (5) for reducing flow noise is arranged in the nipple (3, 3').

13. Mixer tap according to at least one of claims 1 to 12, characterised in that a filtering screen (6) and/or a non-return valve (7) is/are arranged downstream at the end region of the nipple (3, 3').

14. Mixer tap according to claim 13, characterised in that the non-return valve (7) and/or the filtering screen (6) is/are secured to the nipple (3, 3') by means of a screw sleeve (8).

## Revendications

1. Mitigeur d'eau chaude et d'eau froide, notamment pour des applications d'eau sanitaire comprenant un corps (1) muni de prolongements creux (11) pour recouvrir les raccords des conduites d'alimentation,
et un ajutage venant en saillie du mur est prévu sur chaque conduite d'alimentation, ces ajutages pouvant recevoir le corps de mitigeur (1) avec les prolongements creux (11) lors de son installation de façon que chaque ajutage soit rendu étanche par un passage cylindrique (111) et soit logé de manière mobile axialement et le corps de mitigeur (1) se bloque en position emmanchée sur les ajutages cachés par le corps de batterie (1),
caractérisé en ce que
- dans le guidage cylindrique (111) on peut introduire chaque fois une plaque murale (2) comme ajutage et dans la paroi murale (2), on a un nipple (3) susceptible d'être relié à la conduite d'alimentation avec une tête sphérique (31) ou une tête sphérique rendue étanche et mobile en rotation et en pivotement,
- et du côté opposé à l'écoulement d'un fond (21) de la plaque murale (2), on a une coupelle sphérique (211) avec un joint d'étanchéité (2111) pour recevoir la tête sphérique (31) ou la zone du nipple (3),
- et sur le côté aval du disque de paroi (2), un embout (4) avec une coupelle correspondante (41) tient la tête sphérique (31) ou la zone sphérique en position d'étanchéité et l'équateur de la tête sphérique (31) ou de la zone sphérique se trouve sensiblement au niveau du plan de séparation entre le fond (21) et la pièce de pression (4).

2. Mitigeur d'eau froide et d'eau chaude, notamment pour les applications d'eau sanitaire comprenant un corps (1) muni d'ajutages creux (11) pour couvrir les points de raccordement des conduites d'alimentation et chaque fois une conduite d'alimentation correspondante comporte des ajutages en saillie du mur et sur lesquels le corps de batterie (1) avec les prolongements creux (11) peut se glisser lors de la mise en place pour que chaque ajutage soit rendu étanche par un guidage cylindrique (111) et soit logé de manière mobile axialement et le corps (1) du mitigeur se fixe en position engagée sur les ajutages cachés à travers le corps de batterie (1),
caractérisé en ce que
- dans le passage cylindrique (111), on a introduit comme support chaque fois une plaque murale (2'), et dans la plaque murale (2') il y a un nipple (3') relié à la conduite d'alimentation et ayant une tête sphérique ou une zone sphérique (31'), selon un montage étanche susceptible de pivoter et de tourner,
- la plaque murale (2') possède une coupelle sphérique (211) accessible par la face frontale située en aval pour recevoir la tête sphérique ou une zone sphérique (31') du nipple (3') et la tête sphérique ou la zone sphérique (31'), comporte dans sa rainure annulaire, un joint d'étanchéité (2111),
- la tête sphérique ou la zone sphérique (31') sont tenues dans la coupelle sphérique (211) par une face frontale située du côté aval, pour des vis annulaires (42).

3. Mitigeur selon la revendication 1 ou 2,
caractérisé en ce que
le nipple (3, 3') est excentré par rapport à la surface enveloppe (23) de la plaque murale (2, 2').

4. Mitigeur selon la revendication 1 ou 3,
caractérisé en ce que
la pièce de pression (4) est soutenue et/ou précontrainte par une vis annulaire (42) tenue sur la plaque murale (2) par le filetage (24).

5. Mitigeur selon l'une des revendications 1 ou 3,
caractérisé en ce que
l'embout lui-même est tenu avec filetage dans la plaque murale.

6. Mitigeur selon l'une des revendications 2 ou 3,
caractérisé en ce que
le nipple (3') est muni d'un prolongement (35) s'étendant de la zone sphérique (31') jusque dans le corps de mitigeur (1), avec à sa périphérie des surfaces d'attaque de clé (34') pour placer une clé permettant de visser dans la conduite d'alimentation.

7. Mitigeur selon l'une des revendications 2 ou 6,
caractérisé en ce que
la plaque murale (2') possède sur sa face frontale située du côté aval, une ouverture à six arêtes, en forme de sac (26) dans laquelle se place une clé à pipe à six pans pour aligner en rotation le disque formant paroi (2').

8. Mitigeur selon l'une des revendications 2, 6, 7,
caractérisé en ce que
la plaque murale (2') est munie d'une surface de guidage (232) de forme sphérique dans la zone du joint d'étanchéité (22) pour que même en cas d'irrégularité de la paroi, il soit possible d'engager le corps (1) du mitigeur.

9. Mitigeur selon l'une des revendications 1 à 8,
caractérisé en ce que
sur les surfaces enveloppes extérieures des plaques murales (2, 2'), il est prévu un cône (231) ou une rainure annulaire (231') dans laquelle on visse une vis radiale (112) pour fixer le corps (1') du mitigeur en position engagée.

10. Mitigeur selon l'une des revendications 1 à 9,
caractérisé en ce que
la plaque murale (2, 2') présente au niveau de sa paroi la face frontale tournée vers la paroi de boîtier ou le contraire, un anneau ayant l'élasticité du caoutchouc (35) pour assurer une étanchéité et/ou bloquer la plaque murale (2, 2') contre le mur de l'installation.

11. Mitigeur selon l'une des revendications 1 à 10,
caractérisé en ce que
la plaque murale (2, 2') est munie du nipple (3, 3') comme ensemble de construction qui se place comme un seul ensemble lors de l'installation du mitigeur.

12. Mitigeur selon l'une des revendications 1 à 11,
caractérisé en ce que
le nipple (3, 3') est muni d'une installation (5) pour réduire le bruit de circulation de liquide.

13. Mitigeur selon au moins l'une des revendications 1 à 12,
caractérisé en ce qu'
en aval, dans la zone d'extrémité du nipple (3, 3'), il est prévu un filtre tamis (6) et/ou un clapet antiretour (7).

14. Mitigeur selon la revendication 13,
caractérisé en ce que
le clapet antiretour (7) et/ou le tamis filtrant (6) sont fixés à l'aide d'un manchon à vis (8) sur le nipple (3, 3').
